# EUROPÄISCHE PATENTSCHRIFT

(11) **EP 1 321 578 B1**
(45) Veröffentlichungstag und Bekanntmachung des Hinweises auf die Patenterteilung: **30.11.2005**
(21) Anmeldenummer: 02022598.3
(22) Anmeldetag: 09.10.2002
(51) Int. Cl.: E01B 9/30

(54) **Schienenbefestigung zum Betrieb von Gleisförderanlagen**
Rail fixing with good passage way for railway vehicles
Fixation de rails facilitant le passage de véhicules ferroviaires

(30) Priorität: 21.12.2001 DE 20120831 U
(43) Veröffentlichungstag der Anmeldung: 25.06.2003
(73) Patentinhaber: DB Netz Aktiengesellschaft, 60486 Frankfurt am Main (DE)
(72) Erfinder: Heimann, Manfred, 38889 Blankenburg (DE)
(74) Vertreter: Zinken-Sommer, Rainer

(56) Entgegenhaltungen:
- GB-A- 829 623
- US-A- 3 904 114
- US-A- 4 088 267
- US-A- 5 125 573

## Beschreibung

Die Neuerung betrifft eine Schienenbefestigung zum Betrieb von Gleisförderanlagen. Sie ist dafür bestimmt, bei Schienenbefestigungen, die nach dem Konstruktionsprinzip der Verwendung von Winkelführungsplatten ausgeführt sind, in solcherart geringem Maße Profilraum entlang des Schienenfußes sowie entlang der Schienenkammer des Schienenprofils zu beanspruchen, dass dieser Raum als Lauffläche für den Betrieb von Gleisförderanlagen zur Verfügung steht.

Federnde Schienenbefestigungen, bei deren in kennzeichnender Weise Spannklemmen aus gebogenem Stabstahl zum Einsatz kommen, werden seit Jahrzehnten erfolgreich angewendet und haben sich insbesondere bei der Befestigung von Schienen auf Schwellen im Schotter bewährt. Man kann im Stand der Technik hierbei zwei unterschiedliche Bauausführungen unterscheiden. Die erste Bauausführung, die auch die Bezeichnung K-Oberbau trägt, verwendet die elastischen Spannklemmen so, dass diese mit Befestigungsschrauben an einer Rippenplatte solcherart eingespannt sind, dass sie sich sowohl auf die Rippenplatte wie auch auf den Schienenfuß mit einem definierten Spannmoment abstützen. Die Rippenplatte ist unter dem Schienenfuß hindurch geführt und gestattet so eine beidseitige Befestigung der Schiene nach der gattungsgefäßen Art. Die notwendige Führung der Schienen wird von im Querschnitt nahezu rechteckig ausgeformten Rippen übernommen, die als Bestandteil der Rippenplatte oberhalb von dieser herausragen. Die Rippenplatte selbst ist mit zwei oder vier gesonderten Schwellenschrauben im Schwellenkörper verankert. Typische Ausführungsformen dieser Bauform zeigen die Druckschriften DE 35 26 653, DE 33 34 119 und DE 296 19 480.

Daneben wurde versucht, zur Vereinfachung der Bauausführung und für eine kostengünstigere Fertigung Schienenbefestigungen ohne Unterlegplatten beziehungsweise ohne Rippenplatten zu schaffen. Hieraus entstand eine zweite grundlegende Bauform, die auch die Bezeichnung W-Oberbau trägt. Der Schienenfuß ruht hierbei, durch eine Zwischenplatte vermittelt, unmittelbar auf dem Schwellenkörper. Die Bauform weist beidseitig der Schiene Führungsplatten für diese auf, welche zur Aufnahme der auf sie wirkenden Seitenkräfte zumeist winkelförmig ausgebildet sind. Mit diesem Winkel liegen die Führungsplatten in einer speziell ausgeformten Nut auf der Schwellenoberseite formschlüssig auf, während eine Gegenseite der Führungsplatte mit dem Schienenfuß in Anlage steht. Hieraus ist auch die geläufige Bezeichnung Winkelführungsplatte abgeleitet. In dem Winkel der Winkelführungsplatte stützt sich gleichzeitig auch ein Schenkel der Spannklemme ab, während der andere Schenkel dieser Spannklemme auf dem Schienenfuß ruht. Vermittels einer Schwellenschraube, die sowohl durch die Spannklemme wie auch durch die Winkelführungsplatte hindurchgeführt und über einen Dübel im Schwelenkörper verankert ist, wird ein definiertes Spannmoment auf den Schienenfuß übertragen. Gattungsgemäße Ausführungsformen dieser Schienenbefestigung zeigen die Druckschriften DE 1 257 817, DE 32 43 895, DE 33 24 225 und DE 198 24 458.

Eine besondere Problematik bei der Gestaltung von Schienenbefestigungen ist dann gegeben, wenn ein Bereich um den Schlenenfuß sowie um die Schienenkammern für das Bewegen von Förderwagen einer Gleisförderanlage frei zu halten ist. Für die vorgenannte erste Bauform unter Verwendung von Rippenplatten ist das Problem dahingehend gelöst, dass sich an der Schteneninnenseite unmittelbar an der Rippenplatte aufgeschweißte. Klemmstücke befinden, die den Schienenfuß dort ohne Befestigungsschrauben und Spannklemmen formschlüssig arretieren, während auf der außenseite der Schiene eine gebräuchliche Schienenbefestigung der genannten Bauform mit Spannklemme und Befestigungsschraube zum Einbau kommt. Es entsteht damit an der Schieneninnenseite ein genügend großer Freiraum, der für ein ungehindertes Passieren von Forderwagen genutzt werden kann. Die starre Bauform der Rippenplatte gewährleistet im Verbund mit ihrer vierfachen Verschraubung im Schwellenkörper dabei ausreichende Sicherhelt für eine stabile Aufnahme der aufgeschweißten Klemmstücke.

Werden jedoch für den Gleisoberbau Schwellen mit Schienenbefestigungen nach einer Bauform mit Winkelführungsplatten (W-Oberbau) verwendet, so kann eine Anpassung der inneren Schienenbefestigungen für den Betrieb von Gleisförderanlagen auf diese Art nicht vorgenommen werden, da die Rippenplatten als stabile Plattform für das Anschweißen von Klemmstücken hier nicht vorhanden sind.

Aus US-A-3 904 114 und US-A-5 125 573 ist jeweils eine Schienenbefestigung bekannt, bei der die Schiene durch eine Blattfeder gehalten wird, die so geformt ist, dass sie sich mit ihrem einen Schenkel formschlüssig in der Nut auf der Oberseit einer Winkelführungsplatte abstützt während sie mit ihrem gegenüberliegenden Schenkel auf der innenseite eines Schienenfußes ruht. Nachteilig an diesen beiden chienenbefestigungen ist jedoch, dass diese eine insbesondere scharfe Kante am shienenseitigen Abschluss der Blattfeder aufweisen, wodurch Rollen eines darüber hinweglaufenden Förderwagens beschädigt werden können,

Der Neuerung liegt daher die Aufgabe zugrunde, eine Schienenbefestigung zum Betrieb von Gleisförderanlagen zu schaffen, die bei Schienenbefestigungen nach dem Konstruktionsprinzip einer Verwendung von Winkelführungsplatten (W-Oberbau) in solcherart geringem Maße Profilraum entlang des Schienenfußes sowie entlang der Schienenkammer beansprucht, dass dieser Raum als Lauffläche für den Betrieb von Gleisförderanlagen zur Verfügung steht. Die Schienenbefestigung soll dabei ein hohes Spannmoment und gegenüber einer geschweißten Ausführung deutlich verbesserte elastische Eigenschaften aufweisen.

Diese Aufgabe wird in Verbindung mit dem Oberbegriff des Hauptanspruches dadurch gelöst, indem eine Blattfeder so geformt ist, dass sie sich mit ihrem einen Schenkel formschlüssig in der Nut auf der Oberseite einer Winkelführungsplatte abstützt, während sie mit ihrem gegenüberliegenden Schenkel eine innere sowie eine äußere Krümmung aufweist, mit weichen diese im Querschnjtt jeweils nahezu punktförmig auf der Innenseite eines Schienenfußes ruht, wobei die innere Krümmung so ausgeformt ist, dass diese eine im Querschnitt nahezu punktförmige Berührung mit der äuβeren Kante des Schienenfußes eingeht, und die äußere krümmung so ausgeformt ist, dass sich die Blattfeder damit punktförmig auf den Schlenenfuß abstützt und eine Schwellenschraube durch die blattfeder hindurchgeführt ist und diese mit der Winkelführungsplatte und einem darunter befindlichen Schwellenkörper verbindet. Eine bevorzugte Ausführungsform der Neuerung ist dann gegeben, wenn die Blattfeder eine Kraft-Weg-Kennlinie aufweist, bei der mit einem Federweg von 14 mm eine Kraft von 5 kN messbar ist, wenn die Blattfeder unmittelbar am Beginn ihrer inneren Krümmung eingespannt ist.

Ein wesentlicher Vorteil der Neuerung ist die dadurch mögliche äußerst raumsparende Bauform der Schienenbefestigung auf der Innenseite der Schienen, wodurch ein ungehindertes Passieren von Förderwagen erreicht wird und die Innenseite des Schienenfußes sowie die innere Schlenenkammer frei bleiben für die Aufnahme von Rollenfahrwerken der Förderwagen. Vorteilhaft ist weiterhin, dass die Anordnung nach den Merkmalen der Neuerung gegenüber starren Anordnungen die angestrebten elastische Eigenschaften der Schienenbefestigung aufrecht erhält und gleichzeitig ein hohes Spannmoment aufgebaut ist.

Ein Ausführungsbeispiel der Neuerung ist in der Zeichnung dargestellt und wird im folgenden näher erläutert. Es zeigen
- Fig. 1: eine Schienenbefestigung nach den Merkmalen der Neuerung an der innenseite einer Schiene in Verbindung mit einer Schienenbefestigung nach dem W-Oberbau auf der Außenseite und
- Fig. 2: die Anordnung nach Fig. 1 zusätzlich mit einem Rollenfahrwerk eines auf gleicher Höhe passierenden Förderwagens.

Ein Schiene 1 der Bauform UIC 60 ist entlang einer begrenzten Gleisstrecke so ausgeführt, dass diese parallel zu einer Verwendung als Fahrschiene für spurgebundenen Eisenbahnverkehr zugleich auch als Führungsschiene für Längsbewegungen eines Förderwagens 2 zur Verfügung steht. Die Schiene 1 ruht mittels einer Zwischenplatte 8 auf einem Schwellenkörper 3 für einen W14-Oberbau. Auf ihrer Außenseite ist die Schiene 1 dementsprechend mit einer Schienenbefestigung für W-Oberbau versehen, der nicht zur beanspruchten Erfindung gehört. Dieser ist so aufgebaut, dass der äußere Schienenfuß der Schiene 1 mit einer Spannklemme 4 kraftschlüssig befestigt ist, während eine Winkelführungsplatte 5 den Schienenfuß formschlüssig arretiert. Die Winkelführungsplatte 5 ist so geformt, dass sie sich in einer Nut auf der Oberseite des Schwellenkörpers 3 abstützt. Eine Schwellenschraube 6 verbindet die Spannklemme 4 mit der Winkelführungsplatte 5 und verankert diese über einen Schwellendübel 7 in dem Schwellenkörper 3. Auf der Innenseite der Schiene 1 befindet sich ebenfalls eine Winkelführungsplatte 5, die die Schiene 1 auf ihrer Innenseite arretiert. Auch diese Winkelführungsplatte 5 so geformt ist, dass sie dem Verlauf einer Nut auf der Oberseite des Schwellenkörpers 3 folgt. Gegenüber der Winkelführungsplatte 5 auf der Außenseite der Schiene1 weist diese jedoch eine gefräste Nut quer über einen oberen Steg im Bereich der Kante auf, die mit dem inneren Schienenfuß zum Anliegen kommt. In dieser Nut der Winkelführungsplatte 5 liegt eine Blattfeder 9 auf. Die Blattfeder 9 ist an ihrem einen Schenkel in einem Verlauf geformt, der dem Verlauf auf der Oberseite der Winkelführungsplatte 5 entspricht, und worin die Blattfeder 9 somit arretiert ist. An dem gegenüberliegenden Schenkel der Blattfeder 9 befinden sich zwei Krümmungen, wobei eine innere Krümmung so ausgeformt ist, dass diese eine im Querschnitt nahezu punktförmige Berührung mit der äußeren Kante des Schlenenfußes eingeht, und eine äußere Krümmung so ausgeformt ist, dass sich die Blattfeder 9 damit auf den Schienenfuß abstützt. Durch die Blattfeder 9 ist eine Schwellenschraube 6 hindurchgeführt. Die Schwellenschraube 6 trägt außerdem eine Unterlegscheibe 10 und verankert die Blattfeder 9 und die Winkelführungsplatte 5 mittels eines Schwellendübels 7 im Schwellenkörper 3.

Gemäß der Figur 2 befindet sich ein Förderwagen 2 , der nicht zum beanspruchten Gegenstand gehört, im Anordnungsbereich einer Schienenbefestigung nach den Merkmalen der Neuerung. Der Förderwagen 2 verfügt über Führungsrollen mit horizontal verlaufenden Achsen 11 sowie über Führungsrollen mit vertikal verlaufenden Achsen 12, die in einem Rollenfahrwerk 14 zusammengefasst sind. Die Führungsrollen mit horizontal verlaufanden Achsen 11 und die Führungsrollen mit vertikal verlaufenden Achsen 12 beanspruchen während der Bewegung des Förderwagens 2 einen Profilraum an der Schiene 1, der durch den Schienenfuß und durch eine Schienenkammer 13 gebildet wird. Dieser Profilraum wird durch die Bauteile der Schienenbefestigung nach den Merkmalen der Neuerung nicht berührt. Ebenso bleibt der Raum bis zur Durchfahrtshöhe des Rollenfahrwerkes 14 frei von den Bauteilen der Schienenbefestigung, insbesondere vom Kopf der Schwellenschraube 6.

### Bezugszeichen

- 1: Schiene
- 2: Förderwagen
- 3: Schwellenkörper
- 4: Spannklemme
- 5: Winkelführungsplatte
- 6: Schwellenschraube
- 7: Schwellendübel
- 8: Zwischenplatte
- 9: Blattfeder
- 10: Unterlegscheibe
- 11: Führungsrolle mit horizontal verlaufender Achse
- 12: Führungsrolle mit vertikal verlaufender Achse
- 13: Schienenkammer
- 14: Rollenfahrwerk

## Patentansprüche

1. Schienenbefesflgung zum Betrieb von Gleisförderanlagen an Fahrschlenen für spurgebundenen Eisenbahnverkehr, besehend aus einer unter dem Schienenfuß anbringbaren Zwischenpiatte (8) sowie aus einer Winkelführungsplatte und einer auf der Außenseite der Schiene anordnenbaren Spannklemme (4), die mit einer Schwellenschraube (6) und einem Schwellendübel (7) im Schwellenkörper, verankerbar sind, wobei die Schienenbefestigung eine Blattfeder (9) aufweist, die so geformt ist, dass sie sich mit ihrem einen Schenkel formschlüssig in der Nut auf der Oberseite einer Winkelführungsplatte (5) an der Innenseite der Schiene (1) abstützt, während sie mit ihrem gegenüberliegenden Schenkel auf der Innenseite des Schienenfuder innenseite des Schienenfußes abstützbar ist, wobei eine Schwellenschraube (6) durch die Blattfeder (9) hindurchgeführt ist und diese zusammen mit der Winkelführungsplatte (5) über einen Schweifendübel (7) In einen sich darunter befindlichen Schwellenkörper (3) verankerbar ist **dadurch gekennzeichnet, dass** der gegenüberliegende Schenkel eine innere sowie eine äußere Krümmung aufweist, wobei die innere Krümmung so ausgeformt ist, dass diese eine im Querschnitt nahezu punktförmige Berührung mit der äußeren Kante des Schienenfußes eingeht, und äußere krümmung so ausgeformt ist, dass die Blattfeder (9) damit punktförmig auf den Schienenfuß abstützbar ist.

2. Schienenbefestigung zum Betrieb von Gleisförderanlagen nach Anspruch 1, **dadurch gekennzeichnet, dass** die Blattfeder (9) eine Kraft-Weg-Kennlinie aufweist, bei der mit einem Federweg von 14 mm eine Kraft von 5 kN messbar Ist, wenn die Blattfeder (9) unmittelbar am Beginn ihrer inneren Krümmung eingespannt ist.

## Claims

1. A rail fastening system for operating track transportation systems on running rails for railborne railway traffic, comprising an intermediate plate (8) that can be installed underneath the rail foot, as well as an angular guide plate and a tensioning clamp (4) that can be mounted on the outer side of the rail, wherein the angular guide plate and the tensioning clamp can be anchored to the railroad tie with the aid of a rail screw (6) and a tree nail (7), wherein the rail fastening system also comprises a leaf spring (9) of such shape that one of its legs is positively supported on the inner side of the rail (1) in a groove arranged on the upper side of the angular guide plate (5) and its opposite leg can be supported on the inner side of the rail foot, and wherein a rail screw (6) extends through the leaf spring (9) and anchors the leaf spring as well as the angular guide plate (5) to a railroad tie (3) situated underneath the angular guide plate with the aid of a tree nail (7), **characterized in that** the opposite leg has an inner as well as an outer curvature, wherein the inner curvature is shaped such that a contact of nearly punctiform cross section is produced with the outer edge of the rail foot, and wherein the outer curvature is shaped such that the leaf spring (9) can be supported on the rail foot in a punctiform fashion.

2. The rail fastening system for operating track transportation systems according to Claim 1, **characterized in that** the leaf spring (9) has such force-path characteristics that a force of 5 kN can be measured at a spring deflection of 14 mm if the leaf spring (9) is mounted directly at the beginning of its inner curvature.

## Revendications

1. Fixation de rail pour l'utilisation d'installations de transport sur voie sur des rails de circulation servant pour le trafic ferroviaire sur voie, composée d'une plaque intermédiaire (8) pouvant être installée sous le patin de rail ainsi que d'une plaque de guidage d'angle et d'une bride de serrage (4) disposée sur le côté extérieur du rail, qui sont ancrées par une vis de traverse (6) et une cheville de traverse (7) dans le corps de traverse, la fixation de rail présentant un ressort à lame (9) qui est conformé de manière s'appuyer par une de ses branches en correspondance géométrique dans la gorge de la face supérieure d'une plaque de guidage d'angle (5) sur la face interne du rail (1), tandis qu'il peut s'appuyer par sa branche opposée sur la face interne du patin de rail, une vis de traverse (8) étant guidée à travers le ressort à lame (9) et celui-ci pouvant être ancré avec la plaque de guidage d'angle (5) par une cheville de traverse (7) dans un corps de traverse (3) se trouvant en dessous, **caractérisée en ce que** la branche opposée présente une courbure intérieure ainsi qu'une courbure extérieure, la courbure intérieure étant conformée de manière à se mettre en contact de manière pratiquement ponctuelle en section transversale avec l'arête extérieure du patin de rail et la courbure extérieure étant conformée de manière à ce que le ressort à lame (9) puisse ainsi s'appuyer de manière ponctuelle sur le patin de rail.

2. Fixation de rail pour l'utilisation d'installations de transport sur voie selon la revendication 1, **caractérisée en ce que** le ressort à lame (9) présente une ligne caractéristique force-course avec laquelle, avec une course de ressort de 14 mm, on peut mesurer une force de 5 kN lorsque le ressort à lame (9) est inséré directement au début de sa courbure intérieure.
